# EUROPÄISCHE PATENTSCHRIFT

(11) **EP 0 936 410 B1**
(45) Veröffentlichungstag und Bekanntmachung des Hinweises auf die Patenterteilung: **01.10.2003**
(21) Anmeldenummer: 99101664.3
(22) Anmeldetag: 04.02.1999
(51) Int. Cl.: F24C 15/10, A47B 77/08

(54) **Einbaukochfeld mit Befestigungsmitteln**
Built-in cooking hob with fastening means
Plaque de cuisson encastrable avec moyens de fixation

(30) Priorität: 12.02.1998 DE 19805793
(43) Veröffentlichungstag der Anmeldung: 18.08.1999
(73) Patentinhaber: BSH Bosch und Siemens Hausgeräte GmbH, 81669 München (DE)
(72) Erfinder: Steiner, Herbert, 83278 Traunstein (DE); Stein, Thomas, Dipl.-Ing., 85457 Hörlkofen (DE)

(56) Entgegenhaltungen:
- DE-A- 3 509 929
- FR-A- 2 678 358
- US-A- 5 399 839
- US-A- 5 549 098

## Beschreibung

Die vorliegende Erfindung betrifft ein Einbaukochfeld mit einem Kochfeldrahmen, an dem Befestigungsmittel befestigt sind zum rastenden Einbau des Einbaukochfeldes in einen Ausschnitt einer Kochfeldaufnahme, wozu das Befestigungsmittel eine Rastnase aufweist, die jeweils in eine an der Innenseite des Ausschnittes vorgesehene Rastnasenaufnahme steckbar ist.

Ein derartiges Einbaukochfeld ist bekannt aus der deutschen Druckschrift DE 93 01 942, U1, wobei die zur Befestigung in der Kochfeldaufnahme dienenden Befestigungsmittel an dem Kochfeldrahmen aufgebracht sind. Auch die FR 2 678 358 A3 zeigt ein solches Einbaukochfeld.

Aufgabe der vorliegenden Erfindung ist es, bei einem Einbaukochfeld nach dem Oberbegriff des Patentanspruches 1 die Montage des Befestigungsmittel am Kochfeldrahmen zu vereinfachen.

Erfindungsgemäß ist dies dadurch erreicht, daß erstens der Kochfeldrahmen eine schlüssellochartige Montageöffnung aufweist, daß zweitens das Befestigungsmittel der Rastnase gegenüberliegend ein Schlüsselbartelement passend zu der Montageöffnung aufweist, und daß drittens an dem Kochfeldrahmen Rastmittel vorgesehen sind zur drehfesten Fixierung des Befestigungsmittels nach dessen Stecken in die und Verdrehen in der Montageöffnung. Die Montage des Befestigungsmittels am Kochfeldrahmen erfolgt also durch einfaches Stecken des Befestigungsmittels mit dem Schlüsselbartelement durch die Montageöffnung und nachfolgendem Drehen des Befestigungsmittels in der Montageöffnung. Nach dem Verdrehen des Befestigungsmittel aus der Steckposition ist ein Ziehen desselben in Steck- bzw. Achsrichtung des Befestigungsmittels aus der Montageöffnung durch das Schlüsselbartelement verhindert.

Weiterhin ist ein Verdrehen um die Längsachse des Befestigungsmittels durch die an dem Kochfeldrahmen ausgebildeten Rastmittel verhindert. Auf das Befestigungsmittel wirkende Drehmomente können infolge der vorhandenen Fertigungs- und Montagetoleranzen bei Einbaukochfeld und Rastnasenaufnahme insbesondere beim Einbau des Kochfeldes in die Kochfeldaufnahme auftreten. Wäre das Befestigungsmittel nicht gegen ein Verdrehen gesichert, könnte sich die Rastnase bzw. das Befestigungsmittel aus ihrer optimalen Montageposition drehen. Beim Versuch die Rastnasen in die Rastnasenaufnahmen der Kochfeldaufnahme von oben zu drücken, könnten die Rastnase dann abbrechen.

Gemäß einer bevorzugten Ausführungsform weist das Befestigungsmittel zwischen der Rastnase und dem Schlüsselbartelement eine Abstützplatte auf, die vom Schlüsselbartelement um etwa die Materialstärke des Kochfeldrahmens im Bereich der Montageöffnung abgesetzt ist und großflächig an dem Kochfeldrahmen anliegt. Im am Rahmen montierten Zustand des Befestigungsmittels nimmt dieses sowohl beim Montagevorgang des Einbaukochfeldes im Kochfeldausschnitt als auch im eingebauten Zustand des Einbaukochfeldes zusätzlich Biegemomente auf. Diese resultieren im wesentlichen aus vertikal auf das Befestigungsmittel im Bereich der Rastnase einwirkende Kräfte. Dabei ist unter der Vertikalen die Senkrechte zur Fläche einer Arbeitsplatte bzw. einer Kochfeldplatte des Einbaukochfeldes zu verstehen.

Um die erforderlichen Vertikalkräfte beim Ein- bzw. Ausbau des Einbaukochfeldes zu reduzieren, kann die Rastnasenaufnahme aus Metall und das Befestigungsmittel aus Kunststoff bestehen. Dies bewirkt eine geringe Gleitreibung zwischen den beiden Komponenten.

Vorteilhafterweise weist der Kochfeldrahmen die Rastmittel zur drehfesten Fixierung des Befestigungsmittels paarweise auf. Dadurch ist das Befestigungsmittel besser gegen ein Verdrehen gesichert.

Nachfolgend ist anhand schematischer Darstellungen ein Ausführungsbeispiel des erfindungsgemäßen Einbaukochfeldes beschrieben.

Es zeigen:
- Fig. 1: in einer perspektivischen Draufsicht eine Arbeitsplatte mit einem Kochfeldausschnitt und das zum Einbau vorgesehene Einbaukochfeld,
- Fig. 2: im vergrößerten Maßstab in einer Seitenansicht die an dem Kochfeldausschnitt befestigte Rastnasenaufnahme,
- Figur 3: in eine perspektivischen Ansicht einen Ausschnitt des Kochfeldrahmens und das Befestigungsmittel vor der Montage, und
- Figur 4: in einer Ansicht gemäß Figur 3 das am Kochfeldrahmen montierte Befestigungsmittel.

In Figur 1 ist eine Arbeitsplatte 1 mit einem rechtwinkligen Kochfeldausschnitt 3 dargestellt. An zwei einander gegenüberliegenden Innenseiten 5 des Kochfeldausschnittes 3 sind jeweils zwei von einander ausreichend beabstandete nach oben geöffnete Ω -Rastfedern 7 aus Federstahl befestigt, wie nachfolgend erläutert ist:

Ein Einbaukochfeld 9 mit vier markierten Kochstellen weist eine Kochfeldplatte 11 aus Glaskeramik auf, die von einem stabilen metallischen Kochfeldrahmen 13 umfaßt ist. Aus einer Seitenfläche des Rahmens 13 ragen jeweils zwei Rastnasen 17 eines am Rahmen 13 befestigten Kunststoff-Befestigungselementes 15 (Fig. 3, 4). Die Rastnasen 17 besitzen einen kugelkeilförmigen Querschnitt und sind somit geeignet, in die Rastfedern 7 von oben einzurasten. Neben dem sicheren Verrasten und dem geeignet lösbaren Verbinden des Einbaukochfeldes 9 mit der Arbeitsplatte 1 sind die Rastfedern 7 und die dazugehörigen Rastnasen 17 derart dimensioniert, daß der Kochfeldrahmen 13 wasserdicht an die Arbeitsplatte 1 gezogen auf dieser im Bereich des Kochfeldausschnittes 3 aufliegt (Figur 1).

Jeweils zwei der Rastfedern 7 sind im Abstand voneinander an einer Montageleiste 19 befestigt. Die Montageleiste 19 wiederum ist an die Innenseite 5 des Kochfeldausschnittes 3 geschraubt. Die Rastfedern 7 sind in Längsrichtung der Montageleiste 19, also in horizontaler Richtung, entlang der Innenseite 5 des Kochfeldausschnittes 3 mit einem Spiel von etwa 1mm beweglich gehaltert. Dieses Spiel ist zum Ausgleich von Fertigungs- und Montagetoleranzen des Einbaukochfeldes 9 und der am Kochfeldausschnitt 3 gehalterten Rastfedern 7 vorgesehen. In Figur 2 ist zusätzlich die Rastnase 17 eingezeichnet, wie sie von der Rastfeder 7 nach unten gezogen wird, um eine dichte Anlage des Kochfeldrahmens 13 an die Arbeitsplatte 1 zu gewährleisten.

In den Figuren 3 und 4 ist jeweils in perspektivischer Darstellung in vergrößertem Maßstab ein Ausschnitt des Kochfeldrahmens 13 und das vollständige Befestigungselement 15 dargestellt. Der Kochfeldrahmen 13 weist eine schlüssellochartige Montageöffnung 21 auf. In diese kann das Befestigungselement 15 in Pfeilrichtung gesteckt werden. Als Anschlag und Abstützung dient dabei eine großflächige Abstützplatte 23 des Kunststoff-Befestigungselementes 15, die sich beim Montagevorgang parallel zum leistenförmigen Abschnitt des Kochfeldrahmens 13 erstreckt. Von der Abstützplatte 23 abgesetzt weist das Befestigungselement 15 ein zur Montageöffnung 21 passendes Schlüsselbartelement 25 auf. Von einem senkrecht auf der Abstützplatte 23 stehenden zylinderförmigen Kern 27 stehen beiderseits Flügel 29 des Schlüsselbartelementes 29 ab. Zwischen den Flügeln 29 und der Abstützplatte 23 ist ein Spalt 31 vorgesehen, der der Stärke des Kochfeldrahmens 13 entspricht.

Zum Montieren des Befestigungselementes 15 in der Montageöffnung 21 des Rahmens 13 wird das Befestigungselement 15 gemäß Figur 3 in Pfeilrichtung auf den Rahmen 13 gesteckt. Danach wird das Befestigungselement 15 um etwa 90° gedreht. Zum Übertragen des zur Montage erforderlichen Drehmomentes weist das Befestigungselement 15 in Verlängerung der Rastnase 17 eine geeignete Rippe 32 auf. Beim Drehvorgang gleitet die der Abstützplatte 23 zugewandte Innenseite des Flügels 29 zunächst über eine aus dem Rahmen 13 geprägte Arretierprägung 35 und schlägt dann an einer geeignet ausgebildeten Anschlagprägung 33 des Muldenrahmens 13 an. Der Abstand zwischen der Anschlagprägung 33 und der Arretierprägung 35 entspricht dabei der Breite des Flügels 29. Damit ist das Befestigungselement 15 sicher und ausreichend an dem Kochfeldrahmen 13 befestigt, und das Einbaukochfeld 9 kann wie oben beschrieben im Kochfeldausschnitt 3 der Arbeitsplatte 1 befestigt werden.

## Patentansprüche

1. Einbaukochfeld mit einem Kochfeldrahmen, an dem Befestigungsmittel (15) befestigt sind zum rastenden Einbau des Einbaukochfeldes in einen Ausschnitt einer Kochfeldaufnahme, wozu das Befestigungsmittel eine Rastnase (17) aufweist, die jeweils in eine an der Innenseite des Ausschnittes vorgesehene Rastnasenaufnahme steckbar ist, **dadurch gekennzeichnet, daß** der Kochfeldrahmen (13) eine schlüssellochartige Montageöffnung (21) aufweist, daß das Befestigungsmittel (15) der Rastnase (17) gegenüberliegend ein Schlüsselbartelement (25) passend zu der Montageöffnung (21) aufweist, und daß an dem Kochfeldrahmen (13) Rastmittel (33, 35) vorgesehen sind zur drehfesten Fixierung des Befestigungsmittels (15) nach dessen Stecken in die und Drehen in der Montageöffnung.

2. Einbaukochfeld nach Anspruch 1, **dadurch gekennzeichnet, daß** das Befestigungsmittel (15) zwischen der Rastnase (17) und dem Schlüsselbartelement (25) eine Abstützplatte (23) aufweist, die vom Schlüsselbartelement (25) um etwa die Materialstärke des Kochfeldrahmens (13) im Bereich der Montageöffnung (21) abgesetzt ist und großflächig an dem Kochfeldrahmen (13) anliegt.

3. Einbaukochfeld nach Anspruch 1 oder 2, **dadurch gekennzeichnet, daß** der Kochfeldrahmen die Rastmittel zur drehfesten Fixierung des Befestigungsmittels paarweise aufweist.

4. Einbaukochfeld nach Anspruch 1, 2 oder 3, **dadurch gekennzeichnet, daß** die Rastnasenaufnahme (7) aus Metall besteht und das Befestigungsmittel (15) aus Kunststoff.

## Claims

1. Built-in cooking field with a cooking field frame, at which fastening means (15) are fastened for detenting installation of the built-in cooking field in a cut-out of a cooking field receptacle, for which purpose the fastening means have a detent nose (17) which can be plugged in each instance into a detent nose receptacle provided at the inner side of the cut-out, **characterised in that** the cooking field frame (13) has a keyhole-shaped mounting opening (21), that the fastening means (15) has a key-web element (25) which is disposed opposite the detent nose (17) and matches the mounting opening (21), and that detent means (33, 35) for rotationally fast fixing of the fastening means (15) after plugging thereof into the mounting opening and rotation therein are provided at the cooking field frame (13).

2. Built-in cooking field according to claim 1, **characterised in that** the fastening means (15) has, between the detent nose (17) and the key-web element (25), a support plate (23) which is offset from the key-web element (25) by approximately the material thickness of the cooking field frame (13) in the region of the mounting opening (21) and bears over a large area against the cooking field frame (13).

3. Built-in cooking field according to claim 1 or 2, **characterised in that** the cooking field frame has the detent means, which are for rotationally fast fixing of the fastening means, in paired manner.

4. Built-in cooking field according to claim 1, 2 or 3, **characterised in that** the detent nose receptacle (7) consists of metal and the fastening means (15) of synthetic material.

## Revendications

1. Plaque de cuisson encastrable avec un cadre de plaque de cuisson, sur lequel sont fixés des moyens de fixation (15) pour l'installation encliquetable de la plaque de cuisson encastrable dans une découpe d'un logement de plaque de cuisson, le moyen de fixation présentant pour cela un ergot d'encliquetage (17) qui est enfichable dans un logement d'ergot d'encliquetage respectif prévu sur le côté intérieur de la découpe, **caractérisée en ce que** le cadre de la plaque de cuisson (13) présente une ouverture de montage (21) en trou de clé, de sorte que le moyen de fixation (15) de l'ergot d'encliquetage (17) présente en face un élément de panneton (25) ajusté à l'ouverture de montage (21) et **en ce que** des moyens d'encliquetage (33, 35) sont prévus sur le cadre de la plaque de cuisson (13) pour la fixation résistante à la torsion du moyen de fixation (15) après l'emboîtement de celui-ci dans l'ouverture de montage et son serrage dans l'ouverture de montage.

2. Plaque de cuisson encastrable suivant la revendication 1, **caractérisée en ce que** le moyen de fixation (15) présente une plaque d'appui (23) entre l'ergot d'encliquetage (17) e t l'élément de panneton (25), qui e st décalée de l'élément de panneton (25) d'environ l'épaisseur de matériau du cadre de la plaque de cuisson (13) dans la partie de l'ouverture de montage (21) et est adjacente au cadre de la plaque de cuisson (13) sur une grande surface.

3. Plaque de cuisson encastrable suivant la revendication 1 ou 2, **caractérisée en ce que** le cadre de la plaque de cuisson présente les moyens d'encliquetage par paires pour la fixation résistante à la torsion du moyen de fixation.

4. Plaque de cuisson encastrable suivant la revendication 1, 2 ou 3, **caractérisée en ce que** le logement de l'ergot d'encliquetage (7) est en métal et le moyen de fixation (15) est en matière plastique.
